# EUROPÄISCHE PATENTSCHRIFT

(11) **EP 1 101 870 B1**
(45) Veröffentlichungstag und Bekanntmachung des Hinweises auf die Patenterteilung: **26.01.2005**
(21) Anmeldenummer: 00890299.1
(22) Anmeldetag: 05.10.2000
(51) Int. Cl.: E01C 5/00, E01C 5/06

(54) **Betonstein zum Befestigen einer befahrbaren Fläche**
Concrete block for paving road surfaces
Bloc en béton pour le dallage des surfaces routières

(30) Priorität: 17.11.1999 AT 193799
(43) Veröffentlichungstag der Anmeldung: 23.05.2001
(73) Patentinhaber: Peneder, Christian, 4033 Linz (AT); Ebner, Karl, 4030 Linz (AT)
(72) Erfinder: Peneder, Christian, 4033 Linz (AT); Ebner, Karl, 4030 Linz (AT)
(74) Vertreter: Hübscher, Gerhard, Dipl.-Ing.

(56) Entgegenhaltungen:
- WO-A-93/16231
- DE-U- 8 903 707
- DE-U- 29 607 105

## Beschreibung

Die Erfindung bezieht sich auf einen Betonstein nach dem Oberbegriff des Anspruchs 1. Solche Betonsteine sind aus der US 5 224 792 A bekannt.

Übliche Pflastersteine, wie sie zur Befestigung von Verkehrsflächen eingesetzt werden, bestehen aus quaderförmig bearbeiteten Natursteinen, die unter einer Fugenausbildung versetzt werden, wobei die Fugenbreite von der Fugenfüllung abhängt. Werden die Fugen mit eingekehrtem Fugensand ausgefüllt, so wird im Vergleich zu einer Pflastersteinbindung mit Fugenmörtel nur etwa die halbe Fugenbreite benötigt, um über den Fugensand eine ausreichende gegenseitige Abstützung der Pflastersteine sicherzustellen, die jedoch mit zunehmendem Absetzen des Fugensandes in den Untergrund abnimmt. Unabhängig von der jeweiligen Fugenfüllung ist für eine entsprechende Fugenausbildung zu sorgen, was eine vergleichsweise genaue gegenseitige Ausrichtung der Pflastersteine erfordert. Da die Pflastersteine selbst keine Hilfe für die Fugenausbildung geben können, muß über zusätzliche Hilfsmaßnahmen, beispielsweise das Spannen von Richtschnüren, die erforderliche Pflastersteinausrichtung erreicht werden. Werden übliche Pflastersteine durch vergleichbare Betonsteine ersetzt (DE 89 03 707 U1), so können zwar mit einem vergleichsweise geringen Herstellungsaufwand Abstandsnocken im Eckbereich jeder Anschlußseite vorgesehen werden, wobei durch einen Zusatznocken eine gegenseitige Längsverschiebung der Betonsteine unterbunden werden kann, doch bleiben die Schwierigkeiten hinsichtlich der gegenseitigen Abstützung bei einer Sandfüllung der Fugen bestehen.

Um Betonsteine zum Befestigen von befahrbaren Flächen einerseits mit breiteren Fugen für einen Grasbewuchs und anderseits mit schmaleren Fugen für eine Sandfüllung ohne aufwendige Ausrichtarbeiten verlegen zu können, ist es bekannt (US 5 224 792 A), auf den von der Aufstandsfläche aufragenden Anschlußflächen Abstandhalter in Form von seitenkantenparallelen Rippen mit einer Länge kleiner als die Steinhöhe vorzusehen, wobei die Rippen auf einander gegenüberliegenden Anschlußseiten auf Lücke versetzt angeordnet sind. Zufolge dieser Maßnahmen können solche Betonsteine so aneinandergereiht werden, daß die Abstandhalter einander gegenüberliegen, was eine Fugenbreite entsprechend der doppelten Höhe der Abstandhalter entspricht. Wird jedoch der Anschlußstein um 90° versetzt, so stoßen die Abstandhalter jeweils an die Anschlußflächen der Betonsteine unter Freilassung einer Fuge entsprechend der Höhe der Abstandhalter an. Wegen der für die Entwässerung vorgesehenen, seitlichen Abstände zwischen den ineinandergreifenden Abstandhaltern besteht jedoch die Gefahr, daß der Fugensand aus den Fugen ausgeschwemmt wird, womit die gegenseitige Abstützung der Betonsteine über den Fugensand entfällt

Um einen im wesentlichen flüssigkeitsdichten, befahrbaren Bodenbelag zu erhalten, ist es darüber hinaus bekannt (WO 93/16231 A1), die Anschlußflächen der den Bodenbelag bildenden, quaderförmigen Betonsteine mit gegeneinander auf Lücke versetzten Vor- und Rücksprüngen zu versehen, die beim Versetzen der Betonsteine formschlüssig ineinandergreifen, so daß sich die Betonsteine über diese zahnartig ineinandergreifenden Vor- und Rücksprünge aneinander abstützen. Da sich die Vor- und Rücksprünge nur über einen Teil der Steinhöhe erstrekken, ergibt sich im Bereich der Sichtflächen zwischen den Betonsteinen eine Fuge, die zumindest über einen Teil ihrer Tiefe mit einer Abdichtmasse ausgefüllt wird. Diese flüssigkeitsdichte Abdichtung setzt nicht nur eine vorgegebene Fugenbreite, sondern auch eine gegenseitige Abstützung der Betonsteine über die verzahnten Vor- und Rücksprünge woraus, was eine gegenseitige Abstützung über unterschiedliche Fugenfüllungen ausschließt.

Der Erfindung liegt somit die Aufgabe zugrunde, einen Betonstein der eingangs geschilderten Art so auszugestalten, daß nicht nur eine einfache Ausrichtung gegenüber gleichartigen Betonsteinen unabhängig davon sichergestellt werden kann, ob die gegenseitige Abstützung der Betonsteine über Fugensand oder Fugenmörtel erfolgen soll, sondern vor allem die Voraussetzungen für die Verlegung mit eingekehrtem Fugensand verbessert werden.

Die Erfindung löst die gestellte Aufgabe dadurch, daß zumindest im Bereich der Aufstandsfläche der Querschnitt der Lücken eine Negativform des Querschnittes der Rippen darstellt und daß die Länge des Abschnittes der Rippen mit konstanter Höhe höchstens einem Vertel der Steinhöhe entspricht.

Bei einer Betonsteinverlegung zur Sandfugenausbildung greifen die von der Aufstandsfläche aufragenden Rippen aneinandergereihter Betonsteine zufolge der vorgeschlagenen Maßnahme formschlüssig ineinander, was nicht nur die gegenseitige Steinabstützung verbessert, sondern aufgrund des damit erreichten Fugenabschlusses eine dauerhafte Sandfüllung der Fugen gewährleistet, weil der Fugensand sich nicht zwischen den Rippen in den Untergrund absetzen kann. Trotzdem bleibt eine ausreichende Wasserabführung zwischen den Betonsteinen erhalten, weil ja das anfallende Regenwasser zwischen den ineinandergreifenden Rippen in den Untergrund durchsickern kann. Die für den Einsatz von Fugenmörtel erforderliche größere Fugenbreite wird in an sich bekannter Weise durch ein gegenseitiges Verdrehen der Betonsteine um 90° erreicht, wenn aufgrund dieser Drehung die Rippen der benachbarten Betonsteine aneinanderstoßen, wobei die Rippen als das Versetzen der Betonsteine erleichternde Abstandshalter, wirksam werden.

Da die Rippen aneinander anschließender Betonsteine zur Ausbildung von Sandfugen vor allem im Bereich der Aufstandsfläche formschlüssig ineinandergreifen sollen, ohne eine ausreichende Sandfüllung für die gegenseitige Steinabstützung zu gefährden, werden sie in bekannter Weise in einen Abschnitt konstanter Höhe und einen daran anschließenden Abschnitt mit gegen die Sichtfläche hin abnehmender Höhe ausgestaltet. Die Höhe des von der Aufstandsfläche ausgehenden Rippenabschnittes konstanter Höhe ist dabei auf zumindest ein Viertel der Steinhöhe zu beschränken, um trotz einer ausreichenden Festigkeit der ineinandergreifenden Rippenabschnitte die wesentliche Kraftübertragung zwischen den Betonsteinen über die Sandfüllung zu sichem. Die Rippen sollen sich dabei in ihrer Gesamtlänge vorzugsweise nicht mehr als über zwei Drittel der Steinhöhe erstrekken, wobei eine Gesamtrippenlänge entsprechend der Hälfte der Steinhöhe üblichen Anforderungen vorteithaft genügt.

Damit eine um eine halbe Seitenlänge versetzte reihenweise Verlegung der Betonsteine in einfacher Weise über die ineinandergreifenden Rippen möglich ist, müssen die Anschlußflächen eine gerade Anzahl von Rippen aufweisen.

In der Zeichnung ist der Erfindungsgegenstand beispielsweise dargestellt. Es zeigen
- Fig. 1: einen erfindungsgemäßen Betonstein zum Befestigen einer befahrbaren Fläche in einer Draufsicht,
- Fig. 2: diesen Betonstein in einem Schnitt nach der Linie II-II der Fig. 1,
- Fig. 3: zwei zur Ausbildung einer Sandfuge aneinandergereihte Betonsteine nach der Fig. 1 in einer Draufsicht in einem kleineren Maßstab,
- Fig. 4: einen Schnitt nach der Linie IV-IV der Fig. 3,
- Fig. 5: zwei gegenüber der Ausbildung nach der Fig. 1 abgewandelte Betonsteine in einer gegenüber der Fig. 3 um 90° gegeneinander versetzten Anschlußstellung zur Bildung einer Mörtelfuge in einer zum Teil aufgerissenen Draufsicht und
- Fig. 6: einen Schnitt nach der Linie VI-VI der Fig. 5.

Der Betonstein gemäß dem Ausführungsbeispiel nach den Fig. 1 und 2 weist eine quaderförmige Grundform mit einer Aufstandsfläche 1, einer dieser Aufstandsfläche 1 gegenüberliegende, befahrbare Sichtfläche 2 und einander paarweise gegenüberliegende Anschlußflächen 3 auf. Zum Unterschied von herkömmlichen quaderförmigen Betonsteinen sind die Anschlußflächen 3 mit Rippen 4 versehen, die parallel zu den Seitenkanten von der Aufstandsfläche 1 aufragen und einen Abschnitt 5 mit konstanter Höhe aufweisen, von dem weg gegen die Sichtfläche 2 hin die Höhe der Rippen 4 kontinuierlich abnimmt, wie dies der Fig. 2 zu entnehmen ist. Die Länge I der Rippenabschnitte mit konstanter Höhe entspricht etwa einem Viertel der Steinhöhe H, kann aber auch kleiner ausfallen. Die Gesamtlänge L der Rippen 4 ist kleiner als die Steinhöhe H, so daß die Rippen 4 mit Abstand unterhalb der Sichtfläche 2 enden. Wie der Fig. 1 entnommen werden kann, sind die Rippen 4 der jeweils einander gegenüberliegenden Anschlußflächen 3 auf Lücke versetzt angeordnet, wobei die Anordnung so getroffen ist, daß die Lücken 6 zwischen den Rippen 4 im Bereich der Rippenabschnitte 5 im Querschnitt eine Negativform des Rippenquerschnitts darstellen. Dies bedeutet, daß zwei Betonsteine gemäß den Fig. 1 und 2 entsprechend den Fig. 3 und 4 so aneinandergereiht werden können, daß die Rippen 4 der aneinanderstoßenden Betonsteine jeweils formschlüssig in die Lücken 6 des gegenüberliegenden Steines eingreifen und folglich die sich gegen die Sichtflächen 2 hin öffnende Fuge 7 zwischen den einander zugekehrten Anschlußflächen 3 nach unten im Bereich der Rippenabschnitte 5 abschließen. Die Breite der Fuge 7 wird dabei durch die Rippenhöhe im Bereich der Abschnitte 5 bestimmt. Beim Versetzen der Betonsteine wird somit für eine stets gleichbleibende Fuge zwischen den aneinandergereihten Betonsteinen gesorgt. Diese Fuge 7 kann in herkömmlicher Weise mit Fugensand 8 ausgefüllt werden, wie dies in der Fig. 4 angedeutet ist. Der Fugensand ist in der nach unten abgeschlossenen Fuge 7 gefangen und ermöglicht demnach eine dauerhafte Abstützung der Betonsteine über die Fugenfüllung, wobei die zahnartige Verrastung der Steine im Bereich der Rippenabschnitte 5 im Anschluß an die Aufstandsfläche 1 eine zusätzliche Verbundwirkung ermöglicht.

Soll zwischen den zu versetzenden Betonsteinen keine Sandfuge, sondern eine Mörtelfuge vorgesehen werden, deren Breite etwa der doppelten Breite einer Sandfuge entspricht, so ist gemäß der Fig. 5 einer der beiden Betonsteine gegenüber der Fig. 3 um 90° zu verdrehen, so daß sich nunmehr die Rippen 4 der aneinandergrenzenden Anschlußflächen 3 gegenüberliegen, was zu einer gegenüber der Fig. 3 doppelt breiten Fuge 7 führt. Dies bedeutet, daß die Fuge 7 zwischen den Betonsteinen im Bereich der Lücken 6 zwischen den Rippen 4 nicht nach unten geschlossen ist, was jedoch wegen der Mörtelfüllung keinen Nachteil bildet. Es wird im Gegenteil durch den sich in die Lückenbereiche ergießenden Fugenmörtel 9 eine Verbesserung hinsichtlich der Verbindung der Betonsteine erreicht.

Zum Unterschied zu den Betonsteinen nach den Fig. 1 bis 4 weisen die Betonsteine nach den Fig. 5 und 6 Rippen 4 mit einer Gesamtlänge auf, die lediglich etwa der Hälfte der Steinhöhe entspricht, so daß das Volumen der Fugen 7 entsprechend vergrößert wird, und zwar unabhängig davon, ob die Steine im Sinne einer Sandfuge oder einer Mörtelfuge zusammengefügt werden.

Wie den Ausführungsbeispielen entnommen werden kann, sind die Rippen jeweils in einer geraden Anzahl auf den Anschlußflächen 3 angeordnet, was eine um eine halbe Seitenlänge versetzte Steinanordnung erleichtert. Um für eine solche versetzte Betonsteinverlegung gerade Randabschlüsse sicherzustellen, sind entsprechende Halbsteine zu fertigen.

## Patentansprüche

1. Betonstein zum Befestigen einer befahrbaren Fläche, mit einer quaderförmigen Grundform, die zwischen einer Aufstandsfläche (1) und einer befahrbaren Sichtfläche (2) einander paarweise gegenüberliegende Anschlußflächen (3) bildet, die von der Aufstandsfläche (1) aufragende, seitenkantenparallele Rippen (4) mit einer Länge (L) kleiner als die Steinhöhe (H) aufweisen, und wobei die in einen von der Aufstandsfläche (1) ausgehenden Abschnitt (5) konstanter Höhe und in einen daran anschließenden Abschnitt mit einer gegen die befahrbare Sichtfläche (2) hin abnehmenden Höhe unterteilten Rippen (4) auf einander gegenüberliegenden Anschlußseiten (3) auf Lücke versetzt angeordnet sind, **dadurch gekennzeichnet, daß** zumindest im Bereich der Aufstandsfläche (1) der Querschnitt der Lücken (6) eine Negativform des Querschnittes der Rippen (4) darstellt und daß die Länge des Abschnittes (5) der Rippen (4) mit konstanter Höhe höchstens einem Viertel der Steinhöhe (H) entspricht.

2. Betonstein nach Anspruch 1, **dadurch gekennzeichnet, daß** die Länge (L) der Rippen (4) höchstens zwei Drittel der Steinhöhe (H) ausmacht.

3. Betonstein nach Anspruch 1 oder 2, **dadurch gekennzeichnet, daß** die Anschlußflächen (3) eine gerade Anzahl von Rippen (4) aufweisen.

## Claims

1. A concrete block for paving a road surface, with a cuboidal basic shape, which, between a base surface (1) and a visible road surface (2), forms junction surfaces (3) which are situated opposite one another in pairs and which have ribs (4), which are parallel to the side edges and project upwards from the base surface (1) and which have a length (L) smaller than the block height (H), and wherein the ribs (4), which are subdivided into a portion (5) of constant height starting from the base surface (1), and an adjoining portion of a height decreasing towards the visible road surface (2), are arranged in staggered fashion at oppositely situated junction sides (3), **characterised in that** at least in the region of the base surface (1) the cross-section of the gaps (6) represents a negative shape of the cross-section of the ribs (4) and **in that** the length of the portion (5) of the ribs (4) of constant height corresponds at maximum to one-quarter of the block height (H).

2. A concrete block according to claim 1, **characterised in that** the length (L) of the ribs (4) is at maximum two-thirds of the block height (H).

3. A concrete block according to claim 1 or 2, **characterised in that** the junction surfaces (3) have an even number of ribs (4).

## Revendications

1. Bloc en béton pour le dallage d'une surface routière, ayant une forme de base parallélépipédique, formant, entre une face de pose (1) et une face visible (2) routière, des faces de raccordement (3) placées en regard par paires, présentant des nervures (4) parallèles aux arêtes latérales, montant depuis la face de pose (1), d'une longueur (L) inférieure à la hauteur de bloc (H), et les nervures (4), subdivisées en un tronçon (5), partant de la face de pose (1) et de hauteur constante, et en un tronçon, s'y raccordant, ayant une hauteur allant en diminuant en allant vers la face visible (2) routière, étant décalées, avec création d'espace, sur des faces de raccordement (3) disposées en regard les unes des autres, **caractérisé en ce que**, au moins dans la zone de la face de pose (1) la section transversale des espaces (6) constitue une forme en négatif de la section transversale des nervures (4), et **en ce que** la longueur du tronçon (5) des nervures (4) à hauteur constante correspond, au maximum, d'un quart de la hauteur de bloc (H).

2. Bloc en béton selon la revendication 1, **caractérisé en ce que** la longueur (L) des nervures (4) est au maximum de deux tiers de la hauteur de bloc (H).

3. Bloc en béton selon la revendication 1 ou 2, **caractérisé en ce que** les faces de raccordement (3) présentent un nombre pair de nervures (4).
